# EUROPÄISCHE PATENTSCHRIFT

(11) **EP 0 728 878 B1**
(45) Veröffentlichungstag und Bekanntmachung des Hinweises auf die Patenterteilung: **11.08.1999**
(21) Anmeldenummer: 96102763.8
(22) Anmeldetag: 23.02.1996
(51) Int. Cl.: E04B 2/26, E04B 2/24

(54) **Vorgefertigte, zusammensteckbare Kunststoff-Kachel für Wände**
Prefabricated synthetic material interlocking building element for walls
Elément de construction préfabriqué emboîtable en matière synthétique pour murs

(30) Priorität: 24.02.1995 IT MI950364
(43) Veröffentlichungstag der Anmeldung: 28.08.1996
(73) Patentinhaber: Firma Gianazza Angelo S.p.A., 20027 Rescaldina (Milano) (IT)
(72) Erfinder: Gianazza, Angelo, 20020 Rescalda di Rescaldina (Milano) (IT)
(74) Vertreter: Heim, Hans-Karl, Dipl.-Ing.

(56) Entgegenhaltungen:
- EP-A- 0 001 360
- AU-A- 411 757
- CH-A- 606 670
- DE-A- 4 335 237
- DE-U- 9 314 249
- US-A- 2 826 906
- US-A- 3 478 482

## Beschreibung

Die Erfindung betrifft vorgefertigte, zusammensteckbare Kunststoff-Kacheln sowie daraus errichtete Wände, gemäß dem Oberbegriff des Anspruchs 1.

Die verwendete Bezeichnung "Kachel" wird in diesem Fall lediglich von dem äußeren Aspekt der mit dem erfindungsgemäßen Bauelement erzielten Wandoberfläche abgeleitet und nicht von der Form oder Funktion einer Kachel. Kachel steht daher auch synonym für Bauelement oder Baustein.

Bekanntermaßen werden für die Errichtung von Außen- und Innenwänden herkömmliche Vollziegel, Lochziegel, glatte Ziegel oder andere vorgefertigte Bausteine verwendet, die immer vermörtelt werden müssen, um zusammenzuhalten. Da zum Mauern einer Wand üblicherweise Bausteine eines Typs in einer bestimmten Größe vorgesehen sind, müssen einige davon auf der Baustelle auf ein entsprechend benötigtes Maß verkleinert werden, um eine gleichmäßige Wandbreite über eine gewünschte Höhe zu erreichen. Bei den meisten so errichteten Wänden müssen die Wandflächen anschließend verputzt oder verkleidet werden, um ein gefälliges Aussehen zu erzielen. Diese Arbeitsabläufe sind arbeitsintensiv, verursachen Baustaub und Verschmutzungen und stellen somit einen erheblichen Kostenfaktor im Bauwesen dar.

Ein vorgefertigtes zusammensteckbares Bauelement aus Kunststoff, welches zum mörtelfreien Errichten einer Wand dient, ist etwa aus AU-A-411 757 bekannt.

Der Erfindung liegt somit die **Aufgabe** zugrunde, ein Bauelement zu schaffen, durch dessen Verwendung die Erstellung von Wänden mit gefälligen Wandflächen in einem Arbeitsgang möglich ist, so daß die Kosten für deren Erstellung, insbesondere die Lohn- und Materialkosten, relativ gering sind.

Mit einer vorgefertigten, zusammensteckbaren Kunststoff-Kachel wird die Aufgabe erfindungsgemäß durch die Merkmale des Anspruchs 1 gelöst.

Vorteilhafte und zweckmäßige Ausgestaltungen sind in den Unteransprüchen und in den Ausführungsbeispielen beschrieben.

Grundgedanke der Erfindung ist, eine vorgefertigte, zusammensteckbare Kunststoff-Kachel oder synthetische Kachel zur Errichtung von Wänden so auszubilden, daß sie die Form eines quaderförmigen Gehäuses mit einer offenen Unterseite, einer geschlossenen oder offenen Oberseite und Längs- und Quer-Seitenwänden aufweist, deren Abmessungen so gewählt sind, daß sie zumindest in einem Verhältnis 2 : 1 stehen. Eine innen senkrecht zu den Längs-Seitenwänden verlaufende Trennwand bildet zwei gleich große Kammern, wobei jede der Kammern ein senkrecht angeordnetes, rohrförmiges Element aufweist, dessen unteres Ende mit der Unterseite bündig abschließt und dessen oberes Ende leicht konusförmig ausgebildet ist und über die Oberseite ragt, um damit in ein rohrförmiges Element einer darunter- oder darüberliegenden Kachel gesteckt zu werden. Durch diese Art des Zusammensteckens, wird der Vorteil erzielt, daß die Bausteine kraftschlüssig miteinander verbunden sind und praktisch keine Fugen entstehen.

In einer alternativen Ausführungsform weist die zusammensteckbare Kunststoff-Kachel nur eine Kammer mit einem rohrförmigen Element auf, d.h. die Abmessungen ihrer Längs-Seitenwand und Quer-Seitenwand sind gleich. Damit können vorteilhafterweise gerade abgeschlossene Wandseiten ausgeführt werden.

Es hat sich als besonders zweckmäßig erwiesen, eine Ausführungsform der erfindungsgemäßen Kunststoff-Kachel mit drei Kammern vorzusehen, so daß dadurch größere Bauelemente entstehen, mittels derer die zu errichtende Wand schneller hochgezogen werden kann.

Es ist zweckmäßig, eine mit den erfindungsgemäßen Kunststoff-Kacheln errichtete Wand an ihrer Oberkante mit aufsteckbaren, vorgefertigten U-förmigen Kunststoff-Profilen abzuschließen, die Öffnungen haben, um darin die überstehenden Enden der rohrförmigen Elemente der darunterliegenden Kunststoff-Kacheln aufzunehmen, und die eine Breite und eine Länge entsprechend der Breite und Länge der abzudekkenden Kacheln haben. Die U-förmigen Kunststoff-Profile können anschließend mit Zement oder einem anderen Bindematerial gefüllt werden, um einen stabilen formschönen Wandabschluß zu bilden.

Zweckmäßigerweise können die an der Oberfläche der Kunststoff-Kachel herausragenden Enden der rohrförmigen Elemente mit offener oder mit geschlossener Oberseite ausgebildet sein, um für verschiedene Anwendungsfälle geeignet zu sein.

Es hat sich als besonders vorteilhaft erwiesen, wenn für eine Wand die zusätzlich verstärkt werden muß, Kunststoff-Kacheln mit rohrförmigen Elementen mit offener Oberseite verwendet werden. Diese bilden dann durch Ineinanderstecken hohle Säulen, die sich über die Höhe der Wand erstrecken. Diese hohlen Säulen können mit Zement oder anderem Bindematerial gefüllt werden.

In einer weiteren zweckmäßigen Ausführungsform der mit den erfindungsgemäßen Kunststoff-Kacheln erstellten Wand können in die oben offenen, ineinandergesteckten rohrförmigen Elemente über die gesamte Höhe der Wand starre Rohre oder Stangen zur Verstärkung eingesetzt werden. Zu diesem Zweck können die Rohre oder Stangen bis in den Baugrund reichen, mit dem Vorteil, daß nicht nur die Wand selbst verstärkt wird, sondern auch das Fundament konsolidiert wird. Dies ist somit ein besonders einfaches Konsolidierungsverfahren.

Die Erfindung wird nachstehend beispielhaft anhand schematischer Zeichnungen beschrieben. Darin zeigt:
- Fig. 1A: eine schematische Seitenansicht der erfindungsgemäßen zusammensteckbaren Kunststoff-Kachel in einer Ausführungsform mit drei Kammern;
- Fig. 1B: eine Ansicht von unten der erfindungsgemäßen Kunststoff-Kachel mit drei Kammern;
- Fig. 2A: eine Seitenansicht einer mit zusammengesteckten Kunststoff-Kacheln errichteten Wand, und
- Fig. 2B: eine Vorderansicht einer mit zusammengesteckten Kunststoff-Kacheln errichteten Wand.

Die in Fig. 1A und 1B dargestellte zusammensteckbare Kunststoff-Kachel 1 besitzt die Form eines quaderförmigen bzw. parallelepipedischen Gehäuses 2, das eine offene Unterseite 3 und eine geschlossene Oberseite 4 besitzt. Die Längs-Seitenwände 5 sind derart bemessen, daß sie das dreifache der Abmessung der Quer-Seitenwand 6 betragen. Es sind zwei innere Trennwände 7 vorgesehen, die senkrecht zu den Längs-Seitenwänden 5 verlaufen und mit diesen starr verbunden sind, so daß drei gleichgroße Kammern 8 mit einem quadratischen Grundriß entstehen. Als Verbindungselemente der Kunststoff-Kacheln sind rohrförmige Elemente 9 vorgesehen. Jede der drei Kammern enthält ein derartiges rohrförmiges Element 9, das mittig und senkrecht angeordnet ist, und mittels Rippen 10 mit den Längs-Seitenwänden 5, Quer-Seitenwänden 6 und den Trennwänden 7 starr verbunden ist. Die rohrförmigen Elemente 9 schließen mit ihrem unteren Ende 11 mit der Unterseite 3 bündig, während ihr oberes Ende 12 leicht konusförmig ausgebildet ist, und über die Oberseite 4 herausragt. Sowohl die Rippen 10 als auch die Trennwände 7 verleihen der Kunststoff-Kachel eine hohe Steifigkeit.

Durch Zusammenstecken der Kunststoff-Kacheln 1 dringen die überstehenden, konusförmigen Enden 12 der rohrförmigen Elemente 9 in die offenen Enden 11 der darüber anzuordnenden Kunststoff-Kachel 1 ein, bis sich die Oberseiten 4 und Unterseiten 3 der jeweiligen Kunststoff-Kachel 1 flächig berühren.

In Fig. 2A und 2B ist eine auf diese Weise errichtete Wand dargestellt, die aus Kunststoff-Kacheln mit einer Kammer 1a, mit zwei Kammern 1b und mit drei Kammern 1c besteht, und die an ihrer oberen Kante mit U-förmigen Kunststoff-Profilen 13a, 13b und 13c entsprechend den darunterliegenden Kunststoff-Kacheln 1a, 1b und 1c abgeschlossen ist. Die U-förmigen Kunststoff-Profile 13a, 13b, 13c weisen an ihrer Unterseite Öffnungen auf, die bemessen sind, um die überstehenden, leicht konusförmigen Enden 12 der abzudeckenden Kunststoff-Kachel 1a, 1b und 1c darin aufzunehmen. In dem dargestellten Ausführungsbeispiel sind die Kunststoff-Kacheln 1a, 1b, 1c mit rohrförmigen Elementen 9 versehen, deren überstehende Enden 12 geschlossen sind, so daß nur das U-förmige Kunststoff-Profil 13a, 13b, 13c durch darin vorgesehene Öffnungen mit Zement 14 oder einem anderen Bindemittel ausgegossen wird, um einen stabilen Wandabschluß zu schaffen.

Die auf diese Weise errichtete Wand hat eine glatte nahezu fugenfreie Struktur, und hat das Erscheinungsbild einer gefließten Fläche.

Durch entsprechende Wahl des Kunststoffmaterials der Kacheln, soll sichergestellt werden, daß ein guter Kontakt zwischen den in Berührung stehenden Flächen zusammengesteckter Kacheln gewährleistet wird. Das gewählte Kunststoffmaterial soll ferner gute Hafteigenschaften besitzen, falls eine Wand für besondere Erfordernisse dennoch verputzt oder verkleidet werden muß, wie beispielsweise Wände eines Schwimmbades, die wasserundurchlässig gemacht werden müssen.

## Patentansprüche

1. Vorgefertigte, zusammensteckbare Kunststoff-Kachel für Wände,
wobei die Kachel die Form eines quaderförmigen Gehäuses (2) mit einer offenen Unterseite (3), einer, insbesondere geschlossenen, Oberseite (4) und Längs-(5) und Quer-Seitenwänden (6) aufweist, deren Abmessungen so gewählt sind, daß bei einer Abmessung n der Quer-Seitenwand (6) die Abmessung der Längs-Seitenwand (5) mindestens 2n beträgt,
wobei eine innen, senkrecht zu den Längs-Seitenwänden (5) sich erstreckende Trennwand (7) mindestens zwei gleich große Kammern (8) bildet, und
wobei jede der Kammern (8) ein im Verwendungszustand senkrecht angeordnetes, rohrförmiges Element (9) aufweist, **dadurch gekennzeichnet,** daß dessen unteres Ende (11) mit der Unterseite (3) bündig ist,
und daß dessen oberes Ende (12) über die Oberseite (4) ragt und leicht konusförmig ausgebildet ist, um damit in ein rohrförmiges Element (9) einer darüber- oder darunterliegenden Kunststoff-Kachel zu passen.

2. Vorgefertigte, zusammensteckbare Kachel gemäß Anspruch 1,
dadurch **gekennzeichnet**,
daß die Abmessung der Längs-Seitenwand (5) das dreifache der Abmessung n der Quer-Seitenwand (6) beträgt, und drei Kammern (8) vorhanden sind.

3. Vorgefertigte, zusammensteckbare Kunststoff-Kachel gemäß einem der Ansprüche 1 bis 3,
dadurch **gekennzeichnet**,
daß die an der Oberseite (4) herausragenden Enden (12) der rohrförmigen Elemente (9) offene oder geschlossene Oberseiten haben können.

4. Vorgefertigte, zusammensteckbare Kachel nach einem der Ansprüche 1 bis 3,
dadurch **gekennzeichnet**,
daß die Kachel aus einem synthetischen Material, insbesondere einstückig oder mit eingesetztem, rohrförmigem Element, gebildet ist.

5. Wand aus zusammengesteckten, vorgefertigten Kunststoff-Kacheln nach einem der Ansprüche 1 bis 4,
dadurch **gekennzeichnet**,
daß die Wand an ihrer Oberkante mit aufsteckbaren, vorgefertigten U-förmigen Kunststoff-Profilen (13a, 13b, 13c) abgeschlossen ist, die Öffnungen haben, um darin die herausragenden Enden (12) der rohrförmigen Elemente (9) der darunterliegenden Kunststoff-Kacheln (1a, 1b, 1c) aufzunehmen, und welche eine Breite und eine Länge entsprechend den abzudeckenden Kunststoff-Kacheln haben, und
daß die U-förmigen Kunststoff-Profile (13a, 13b, 13c) mit Zement oder einem Bindematerial ausgegossen sind.

6. Wand aus zusammengesteckten, vorgefertigten Kunststoff-Kacheln gemäß Anspruch 5,
dadurch **gekennzeichnet**,
daß die vorgefertigten U-förmigen Kunststoff-Profile (13a, 13b, 13c) und die oben offenen ineinander gesteckten rohrförmigen Elemente (9) über die gesamte Wandhöhe mit Zement oder anderem Bindematerial ausgegossen sind.

7. Wand aus zusammengesteckten, vorgefertigten Kunststoff-Kacheln gemäß Anspruch 5,
dadurch **gekennzeichnet**,
daß in die oben offenen ineinander gesteckten rohrförmigen Element (9) über die gesamte Wandhöhe starre Rohre oder Stangen eingesetzt sind, die bis in den Baugrund reichen.

## Claims

1. Prefabricated, interlocking synthetic material building element for walls, in which the building element is shaped like a parallelepipedic casing (2) with an open bottom side (3), an in particular closed top side (4) and longitudinal (5) and transverse (6) side walls, whose dimensions are chosen in such a way that for a dimension n of the transverse side wall (6) the dimension of the longitudinal side wall (5) is at least 2n, in which an inner partition (7) extending vertically to the longitudinal side walls (5) forms at least two equally large chambers (8) and in which each of the chambers (8) has, in the state of use, a vertically positioned, tubular member (9),
**characterized** in that
its lower end (11) is flush with the bottom side (3) and that its upper end (12) projects over the top side (4) and is slightly conical, so as to fit into a tubular member (9) of a synthetic material building element located above or below it.

2. Prefabricated, interlocking building element according to claim 1,
**characterized** in that
the dimension of the longitudinal side wall (5) is three times the dimension n of the transverse side wall (6) and three chambers (8) are present.

3. Prefabricated, interlocking synthetic material building element according to one of the claims 1 to 2,
**characterized** in that
the ends (12) of the tubular members (9) projecting over the top side (4) can have open or closed top sides.

4. Prefabricated, interlocking building element according to one of the claims 1 to 3,
**characterized** in that
the building element is made from synthetic material, particularly in one piece or with an inserted, tubular member.

5. Wall made from interlocking, prefabricated synthetic material building elements according to one of the claims 1 to 4,
**characterized** in that
the upper edge of the wall is terminated by attachable, prefabricated, U-shaped synthetic material profiles (13a, 13b, 13c), which have openings in order to receive therein the projecting ends (12) of the tubular members (9) of the underlying synthetic material bulding elements (1a, 1b, 1c) and which have a width and a length corresponding to the synthetic material building elements to be covered and that the U-shaped synthetic material profiles (13a, 13b, 13c) are grouted in with cement or a binding material.

6. Wall from interlocking, prefabricated synthetic material building elements according to claim 5,
**characterized** in that
the prefabricated, U-shaped synthetic material profiles (13a, 13b, 13c) and the top-open, nested, tubular members (9) are grouted in with cement or another binding material over the entire wall height.

7. Wall of interlocking, prefabricated synthetic material building elements according to claim 5,
**characterized** in that
rigid pipes or rods, which extend into the ground, are inserted in the top-open, nested, tubular member (9) over the entire wall height.

## Revendications

1. Élément de construction préfabriqué emboîtable en matière synthétique pour murs,
l'élément de construction présentant la forme d'un boîtier parallélépipédique (2) avec une face inférieure ouverte (3), une face supérieure (4), en particulier fermée, et des parois latérales longitudinales (5) et transversales (6) dont les dimensions sont choisies de façon que, pour une dimension n de la paroi latérale transversale (6), la dimension de la paroi latérale longitudinale (5) vaille au moins 2n,
une cloison intérieure (7), s'étendant perpendiculairement aux parois latérales longitudinales (5), formant au moins deux chambres (8) de même taille, et
chacune des chambres (8) présentant un élément tubulaire (9) placé verticalement en situation d'utilisation, ***caractérisé en ce que*** son extrémité inférieure (11) de celui-ci est au niveau de la face inférieure (3) et ***en ce que*** son extrémité supérieure (12) forme saillie au-delà de la face supérieure (4) et est conformée de manière légèrement conique, afin d'entrer ainsi dans un élément tubulaire (9) d'un élément de construction en matière synthétique placé au-dessus ou au-dessous.

2. Élément de construction préfabriqué emboîtable en matière synthétique selon la Revendication 1, ***caractérisé en ce que*** la dimension de la paroi latérale longitudinale (5) vaut le triple de la dimension n de la paroi latérale transversale (6), et trois chambres (8) sont présentes.

3. Élément de construction préfabriqué emboîtable en matière synthétique selon l'une des Revendications 1 à 2, ***caractérisé en ce que*** les extrémités (12) des éléments tubulaires (9) formant saillie sur la face supérieure (4) peuvent avoir des faces supérieures ouvertes ou fermées.

4. Élément de construction préfabriqué emboîtable en matière synthétique selon l'une quelconque des Revendications 1 à 3, ***caractérisé en ce*** que l'élément de construction est formé d'un matériau synthétique, en particulier d'un seul tenant ou avec des éléments tubulaires rapportés.

5. Mur composé d'éléments de construction préfabriqués emboîtables en matière synthétique selon l'une quelconque des Revendications 1 à 4, ***caractérisé en ce que*** le mur est fermé à son extrémité supérieure avec des profilés en matière synthétique (13a, 13b, 13c) préfabriqués enfichables en forme de U, qui ont des ouvertures, afin de recevoir dans celles-ci les extrémités (12) en saillie des éléments tubulaires (9) des éléments de construction (1a, 1b, 1c) en matière synthétique situés dessous, et qui ont une largeur et une longueur qui correspondent aux éléments de construction en matière synthétique à couvrir, et ***en ce que*** les profilés en U (13a, 13b, 13c) en matière plastique sont scellés avec du ciment ou un matériau liant.

6. Mur composé d'éléments de construction préfabriqués emboîtables en matière synthétique selon la Revendication 5, ***caractérisé en ce que*** les profilés en matière synthétique (13a, 13b, 13c) préfabriqués en U et les éléments tubulaires (9) ouverts en haut et enfichés les uns dans les autres sont scellés sur toute la hauteur du mur avec du ciment ou un autre matériau liant.

7. Mur composé d'éléments de construction préfabriqués emboîtables en matière synthétique selon la Revendication 5, ***caractérisé en ce que*** des tubes ou des tiges rigides qui vont jusqu'au sol de fondation s'étendent sur toute la hauteur du mur dans les éléments tubulaires (9) ouverts en haut et enfichés les uns dans les autres.
